# DEMANDE DE BREVET EUROPEEN

(11) **EP 0 382 658 A1**
(43) Date de publication de la demande: **16.08.1990**
(21) Numéro de dépôt: 90420062.3
(22) Date de dépôt: 05.02.1990
(51) Int. Cl.: A47L 13/52

(54) **Pelle pour le ramassage des poussières notamment**

(30) Priorité: 09.02.1989 FR 8902204
(71) Demandeur: Laguelle, Jean Claude, F-03430 Cosne d'Allier (FR)
(72) Inventeur: Laguelle, Jean Claude, F-03430 Cosne d'Allier (FR)
(74) Mandataire: Dupuis, François

(57) **Abrégé**

La pelle selon l'invention est remarquable en ce que le manche (2) est monté par rapport à la partie (1) formant réceptacle en étant apte à être escamoté à l'intérieur de ladite partie en combinaison avec des agencements que présente ledit manche.

## Description

L'invention se rattache au secteur technique des articles ménagers, plus particulièrement du nettoyage domestique.

D'une manière parfaitement connue, une pelle comprend pour l'essentiel, une partie qui fait office de réceptacle pour recevoir les balayures, poussières et autres. Cette partie réceptacle est équipée d'un manche de préhension.

L'invention concerne les pelles du type de celles qui sont équipées d'un manche de préhension de longueur suffisante en étant disposé verticalement pour éviter de se baisser. On conçoit que la longueur et la position du manche augmentent d'une manière importante l'encombrement de la pelle ce qui pose des problèmes importants pour son transport et son stockage.

On a bien proposé de monter le manche avec capacité d'orientation angulaire par rapport à la partie réceptacle de manière à pouvoir rabattre ladite partie contre le manche. Cette disposition ressort par exemple de l'enseignement des Brevets français N° 1.449.815 et européen 0.156.527.

Cependant, le résultat obtenu n'est pas satisfaisant car la quasi-totalité de la longueur du manche, après rabattement angulaire, demeure en débordement de la partie réceptacle.

L'invention s'est fixée pour but de remédier à ces inconvénients d'une manière simple et efficace.

Pour résoudre le problème posé de diminuer au maximum l'encombrement de la pelle pour son transport et son stockage dans les lieux de vente de endroits habituels de rangement, la pelle est remarquable en ce que le manche est monté par rapport à la partie formant réceptacle en étant apte à être escamoté à l'intérieur de ladite partie en combinaison avec des agencements que présente ledit manche.

Avantageusement, le problème posé est résolu en ce que le manche est monté avec capacité d'orientation angulaire par rapport à la partie formant réceptacle pour être rabattu au moins en direction de ladite partie, tandis que les agencements dudit manche sont aptes à le rendre télescopique pour faire varier sa longueur depuis une longueur réduite en position escamotée, jusqu'à une longueur normale en position verticale ou sensiblement verticale d'utilisation.

Ces dispositions permettent par ailleurs de réduire à volonté la longueur du manche pour permettre de vider aisément la pelle en opposition aux pelles connues où le manche, compte tenu de sa hauteur et de son positionnement dans un plan orthogonal par rapport au réceptacle, peut buter contre les cloisons ou autres objets environnants. Ce problème est en outre, avantageusement résolu en ce que le manche est monté avec capacité d'orientation angulaire par rapport à la partie formant réceptacle, pour être rabattu soit à l'intérieur de ladite partie , soit à l'extérieur et en alignement de cette dernière, dans un même plan.

Pour résoudre le problème posé de rendre télescopique le manche, celui-ci est formé de plusieurs tubes coulissant entre eux par rapport à un premier tube emmanché dans une tête de liaison articulée dans une partie du réceptacle.

Avantageusement, la limitation d'extension de chaque tube est obtenue par des éléments rapportées en bout de l'une des extrémités desdits tubes et aptes à coopérer par élasticité avec des agencements complémentaires formés à l'autre extrémité des tubes.

Pour résoudre le problème posé de pouvoir rabattre angulairement le manche, en position repliée, soit à l'intérieur de la partie réceptacle de la pelle, soit à l'extérieur de cette dernière, et très sensiblement dans un même plan, la partie du réceptacle recevant ledit manche est conformée pour faire office de chape.

Un autre problème que se propose de résoudre l'invention est de maintenir le manche en position verticale ou rabattue. Dans ce but, la tête du manche et la partie du réceptacle recevant à libre articulation ladite tête, présentent en combinaison, des moyens d'indexation complémentaires.

Avantageusement, un tel problème est résolu en ce que le manche est indexé en position verticale d'utilisation par engagement de la tête entre deux parois verticales de la partie après coulissement vers le bas d'un axe de pivotement dudit manche dans des lumières formées verticalement dans les parois de la partie de préhension.

L'invention est exposée ci-après plus en détail à l'aide des dessins annexés dans lesquels :
La figure 1 est une vue en perspective illustrant un exemple de réalisation d'une pelle selon l'invention, représentée en position repliée du manche à l'intérieur du réceptacle.
La figure 2 est une vue en coupe longitudinale de la pelle selon la figure 1. On a illustré en traits mixtes, deux autres positions du manche, à savoir une position verticale et une position de rabattement à l'extérieur du réceptacle, très sensiblement dans le même plan que ce dernier.
La figure 3 est une vue en plan correspondant à la figure 1.
La figure 4 est une vue en demi-coupe et demi-vue extérieure d'une réalisation de manche télescopique selon l'invention.
Les figures 5 et 6 sont des vues en coupe partielle et à plus grande échelle illustrant deux autres réalisations de manche télescopique selon l'invention.
Les figures 7 et 8 sont des vues à grande échelle montrant deux exemples de réalisation de l'articulation du manche sur la pelle.
Les figures 9 et 10 sont des vues en coupe partielle considérées respectivement selon les lignes 9-9 et 10-10 de la figure 2, illustrant des moyens d'indexation du manche en position d'utilisation et en position replié.
Les figures 11, 12 et 13 sont des vues partielles illustrant diverses formes de l'extrémité supérieure du manche.
La figure 14 est une vue partielle en perspective montrant une forme de réalisation préférée, pour le montage télescopique des éléments du manche et leur blocage en position, l'ensemble des éléments étant représentés avant montage.
La figure 15 est une vue en coupe, correspondant à la figure 14 montrant l'assemblage des éléments du manche.

Afin de rendre plus concret l'objet de l'invention, on le décrit maintenant d'une manière non limitative en se référant aux exemples de réalisation des figures des dessins.

Une des caractéristiques de l'invention réside dans le fait que le manche de pelle doit pouvoir être escamoté en position de non utilisation à l'intérieur de la partie formant réceptacle afin de diminuer de manière très importante son encombrement. On prévoit également de rabattre le manche à l'extérieur du réceptacle, très sensiblement dans le même plan que celui défini par ledit réceptacle.

Dans ce but, la pelle comprend une partie formant formant réceptacle (1), agencée à l'une de ses extrémités pour recevoir un manche (2) avec capacité d'orientation angulaire par rapport audit réceptacle (1) pour être soit rabattu en direction de l'extrémité avant de ramassage (1b) du réceptacle, soit rabattu à l'extérieur dudit réceptacle, soit disposé verticalement ou de manière sensiblement verticale par rapport à ce réceptacle (1). Comme il sera indiqué dans la suite de la description, le manche (2) est monté d'une manière articulée dans une partie (1a) du réceptacle, déterminée pour faire office de chape.

Suivant une autre caractéristique, le manche (2) est constitué de telle sorte que sa longueur puisse varier entre une dimension réduite en position escamotée pour que son extrémité libre ne dépasse pas du volume du réceptacle, et une dimension normale d'utilisation.

Divers moyens peuvent être mis en oeuvre pour obtenir l'orientation du manche et sa variation de longueur. On a illustré non limitativement quelques exemples de réalisation aux figures des dessins.

Pour ce qui concerne l'orientation angulaire du manche, et comme illustré aux figures 1, 2 et 3, la partie (1a) peut présenter sur ses deux parois espacées deux orifices (1c) dans lesquels sont engagés, par écartement élastique des parois, deux tourillons (3a) formés de manière diamétralement opposée sur une tête cylindrique (3) formant le pied du manche. Dans ce cas, l'articulation réalisée est libre, la position verticale d'utilisation est donnée par appui de la tête (3) contre une paroi transversale (1d) de la partie de préhension (1a), tandis qu'en position rabattue, le manche repose sur un fond surélevé (1e) de ladite partie (1a) ou bien directement sur l'extrémité avant du réceptacle (1).

Selon une autre réalisation illustrée à la figure 7, l'orientation angulaire du manche est obtenue par un système d'articulation qui comprend sur chaque paroi de la partie (1a), une ouverture circulaire (1f) avec selon l'axe vertical (x - x) et selon un axe horizontal ou proche de l'horizontale (y - y), des empreintes en arc de cercle (1g) destinées à recevoir deux portées demi-circulaires (3b) formées de manière diamétralement opposée sur la tête cylindrique (3), lesdites portées étant prolongées par un talon (3c) de retenue après engagement élastique dans les ouvertures (1f). On comprend que dans ce cas, il y a indexation du manche dans les positions d'utilisation et de rangement.

Dans une forme de réalisation préférée, telle qu'illustrée à la figure 8, l'orientation angulaire du manche est réalisée par un dispositif d'articulation avec verrouillage en position verticale d'utilisation. A cet effet, les parois de la partie (1a) formant chape, présentent des lumières verticales (1h) dans lesquelles peut coulisser un axe (4) solidaire de la tête (3) et terminé à chaque extrémité par des boutons (5). En position verticale d'utilisation, le manche est poussé vers le bas pour être inséré entre la paroi transversale (1d) et le profil arrière courbe (1i) de ladite partie (1a). Pour rabattre le manche à l'intérieur du réceptacle, il suffit de tirer sur ledit manche (flèche F1) jusqu'à ce que l'axe (4) soit en haut de la lumière permettant ainsi le pivotement du manche. Il en est de même lorsque l'on veut rabattre le manche (2) à l'extérieur du réceptacle (tracé traits mixtes figure 8).

La variation de longueur du manche est obtenue par sa structure télescopique à plusieurs tubes. Les figures 4, 5, 6, 14 et 15 montrent plusieurs exemples non limitatifs de réalisation du manche.

A la figure 4, on voit une réalisation selon laquelle un premier tube (2a) à collerette supérieure (2a1) est emmanché dans la tête (3). Un deuxième tube (2b) est engagé à coulissement sur le tube (2a) jusqu'en butée contre la tête (3), ce tube présente une collerette supérieure (2b1) et une portée inférieure (2b2) de coulissement. Ce tube est légèrement plus court que le premier. Un troisième tube (2c) est engagé à coulissement autour du deuxième, ce tube étant d'une longueur intermédiaire entre le premier et le troisième et il présente une portée de coulissement inférieure (2c1). Un capuchon (6) est alors assujetti au troisième tube. Par traction sur ce troisième tube, on peut ainsi, par le jeu des collerettes et des portées de coulissement, amener le manche à une longueur normale d'utilisation, de l'ordre de 70 cm environ, tandis qu'en position repliée le manche a une longueur sensiblement égale à celle du réceptacle.

Selon la réalisation illustrée à la figure 5, les tubes sont de diamètres dégressifs de bas en haut et ils coulissent l'un dans l'autre par des portées (2d) équipées de joints toriques (7), avec butée en fin de course contre des collerettes internes (2e).

Selon la figure 6, les tubes sont également de diamètres dégressifs et leur coulissement est limité par coincement des extrémités formées avec des évasements interne (2f) et externe (2g).

Dans une forme de réalisation préférée, telle que montrée figures 14 et 15, la limitation d'extension de chaque tube (2a) (2b) (2c), est obenue par des éléments (7) rapportés en bout de l'une des extrémités desdits éléments et aptes à coopérer par élasticité avec des agencements complémentaires formés à l'autre extrémité desdits tubes. Par exemple, chaque élément rapporté (7) peut présenter deux languettes opposées (7a) (7b) avec capacité de déformation élastique et aptes à être engagées en débordement de lumières (L) formées à l'extrémité du tube recevant ledit élément (7). Ces languettes (7a) (7b) sont destinées à coopérer dans d'autres lumières (E1), formées à l'extrémité du tube monté à libre coulissement par rapport au tube recevant l'élément (7). En ce qui concerne la fixation de chaque élément (7), cette dernière peut être effectuée au moyen de doigts élastiques (7c) coopérant dans des ouvertures correspondantes de l'extrémité du tube recevant ledit élément.

A noter que les parties constitutives de ces différents éléments d'accouplement (7), après montage des tubes coulissant, sont obturées par des bagues (8).

Selon une autre caractéristique illustrée aux figures 9 et 10, le manche articulé selon par exemple la réalisation des figures 1, 2, 3, peut être indexé dans les deux positions par clipsage dans les parois (1d) et (1e) du réceptacle qui ont un profil en section légèrement plus important qu'un demi-cercle.

L'extrémité libre du manche peut être réalisée de toute manière autre que le capuchon (6) ou présenter en plus du capuchon un agencement particulier d'accrochage ou de préhension. Par exemple, et comme illustré, le capuchon peut former : un crochet (6a) à la manière d'un capuchon de stylo (figures 1, 2, 3), une boutonnière (6b) d'accrochage (figure 12), un anneau (6c) de suspension (figure 11), un té (6d) de préhension (figure 13).

On note encore que le fond du réceptacle (1) peut présenter à l'arrière une zône (Z1) plus profonde et séparée de la partie avant (Z2) par un rampe (Z3) de telle sorte que les balayures puissent rester dans la zône arrière.

Enfin, sur une partie de la ceinture du réceptacle, des dentelures (1j) sont prévues pour servir de peigne de nettoyage du balai.

Les avantages ressortent bien de la description, en particulier ou souligne et on rappelle :
- l'encombrement réduit de la pelle avec son manche rabattu et réduit en longueur,
- la facilité de vidage de la pelle soit par réduction de la longueur du manche, soit par rabattement angulaire dudit manche à l'extérieur du réceptacle et dans le même plan que ce dernier, évitant ainsi dans l'un et l'autre cas, qu'il bute contre un objet ou une surface située au-dessus du contenant à ordures.

## Revendications

-1- Pelle pour le ramassage des poussières notamment, du type de celles comprenant une partie (1) formant réceptacle et un manche (2) disposé verticalement ou de manière sensiblement verticale en position d'utilisation, caractérisée en ce que le manche (2) est monté par rapport à la partie (1) formant réceptacle en étant apte à être escamoté à l'intérieur de ladite partie en combinaison avec des agencements que présente ledit manche.

-2- Pelle selon la revendication 1, caractérisée en ce que le manche (2) est monté avec capacité d'orientation angulaire par rapport à la partie (1) formant réceptacle pour être rabattu au moins en direction de ladite partie (1), tandis que les agencements dudit manche sont aptes à le rendre télescopique pour faire varier sa longueur depuis une longueur réduite en position escamotée, jusqu'à une longueur normale en position d'utilisation.

-3- Pelle selon l'une quelconque des revendications 1 et 2, caractérisée en ce que le manche (2) est monté avec capacité d'orientation angulaire par rapport à la partie (1) formant réceptacle, pour être rabattu soit à l'intérieur de ladite partie (1), soit à l'extérieur et en alignement de cette dernière, dans un même plan.

-4- Pelle selon la revendication 2, caractérisée en ce que le manche est formé de plusieurs tubes (2b, 2c) coulissant entre eux par rapport à un premier tube (2a) emmanché dans une tête (3) de liaison articulée dans une partie (1a) du réceptacle (1).

-5- Pelle selon la revendication 4, caractérisée en ce que la limitation d'extension de chaque tube est obtenue par des collerettes (2a1, 2b1, 2e) coopérant avec des portées de coulissement (2b2, 2c1, 2d).

-6- Pelle selon la revendication 4, caractérisée en ce que la limitation d'extension de chaque tube est obtenue par coincement de leurs extrémités réciproques par des évasements interne (2f) et externe (2g).

-7- Pelle selon la revendication 4, caractérisée en ce que la limitation d'extension de chaque tube est obtenue par des éléments (7), rapportés en bout de l'une des extrémités desdits tubes et aptes à coopérer par élasticité avec des agencements complémentaires formés à l'autre extrémité des tubes.

-8- Pelle selon l'une quelconque des revendications 3 et 4, caractérisée en ce que la partie (1a) du réceptacle (1) recevant à libre articulation, le manche (2), fait office de chape pour permettre le rabattement angulaire dudit manche, soit à l'intérieur du réceptacle, soit à l'extérieur et en alignement avec ledit réceptacle.

-9- Pelle selon l'une quelconque des revendications 1, 3, 4 et 8, caractérisée en ce que le manche (2) est retenu dans les positions verticale ou rabattue(s) par des moyens d'indexation formés sur la tête (3) du manche et sur les parois de la partie (1a) du réceptacle.

-10- Pelle selon la revendication 9, caractérisée en ce que le manche (2) est indexé en position verticale d'utilisation par engagement de la tête (3) entre deux parois verticales (1d) (1i) de la partie (1a) après coulissement vers le bas d'un axe (4) de pivotement dudit manche dans des lumières (1h) formées verticalement dans les parois de la partie de préhension (1a).

-11- Pelle selon la revendication 10, caractérisée en ce qu'en position verticale du manche (2), la tête (3) appuie contre une parois transversale de la partie (1a), tandis qu'en position rabattue, le manche repose sur un fond surélevé (1e) de ladite partie (1a).
